# EUROPÄISCHE PATENTSCHRIFT

(11) **EP 3 198 094 B1**
(45) Veröffentlichungstag und Bekanntmachung des Hinweises auf die Patenterteilung: **28.11.2018**
(21) Anmeldenummer: 15760372.1
(22) Anmeldetag: 17.08.2015
(51) Int. Cl.: E05B 1/00, E05B 17/10, E05B 13/10, B60Q 1/26

(54) **LED-RING FÜR EIN MECHATRONISCHES VERSCHLUSSSYSTEM**
LED RING FOR A MECHATRONIC LOCK SYSTEM
ANNEAU DE LED POUR SYSTÈME DE FERMETURE MÉCATRONIQUE

(30) Priorität: 22.09.2014 DE 202014007564 U
(43) Veröffentlichungstag der Anmeldung: 02.08.2017
(73) Patentinhaber: DIRAK Dieter Ramsauer Konstruktionselemente GmbH, 58256 Ennepetal (DE)
(72) Erfinder: RAMSAUER, Dieter, 58332 Schwelm (DE); OLKAY, Cem, 58454 Witten (DE)
(74) Vertreter: Cohausz & Florack
(86) Internationale Anmeldenummer: PCT/EP2015/001689
(87) Internationale Veröffentlichungsnummer: WO 2016/045763

(56) Entgegenhaltungen:
- EP-A1- 2 050 902
- EP-A2- 1 522 459
- WO-A1-2012/136292
- DE-A1- 19 805 771
- DE-U1- 20 312 326
- US-A1- 2005 248 931
- US-A1- 2010 142 215
- US-B1- 6 371 637

## Beschreibung

### Hintergrund der Erfindung

Die Erfindung betrifft ein mechanisches oder mechatronisches Verschlusssystem, umfassend eine in einem Gehäuse oder Mulde ausschwenkbar und drehbar gelagerte Betätigung, wie Steckschlüsselaufnahme oder Schwenkgriff, und eine mit dem Gehäuse oder mit der Mulde unter Zwischenlage einer dünnen Wand, wie Türblech eines Blechschranks oder Blechgehäuses, aufschraubbare Sicherungsmutter oder ein Lagerstück.

### Stand der Technik

Zum Stand der Technik sei auf die Druckschriften D1 = DE 198 05 771 A1, D2 = US 2010/142215 A1 und D3 = WO 2012/136292 A1 verwiesen.

Ein LED-Ring ist dem Anmelder für die Bedienungstasten für Aufzugsanlagen bekannt.

### Aufgabe der Erfindung

Aufgabe der Erfindung ist es, einen LED-Ring oder LED-Anzeige für Verschlusssysteme der eingangs genannten Art zu schaffen, der für einen Blechschrank oder Blechkasten geeignet ist und als integrierte Verschlussanzeige dient.

### Lösungswege der Aufgabe

Gelöst wird die Aufgabe durch einen den Flansch des Gehäuses oder der Mulde umschließenden Lichtring und mit einer zwischen Lichtring und dünner Wand angeordneten Flexfolie, die Licht emittierende Dioden (LEDs) trägt und deren Licht weiterleitet.

Gemäß einer Weiterbildung der Erfindung ist unter Zwischenlage von Flexfolie und LEDs ein Elektronikbaustein oder eine Grundplatte mit Platine an der Mulde bzw. am Gehäuse angeschraubt.

Gemäß einer noch anderen Ausführungsform der Erfindung weist der Elektronikbaustein einen integrierten Kühlkörper auf.

Gemäß einer weiteren Ausführungsform der Erfindung trägt die Grundplatte einen Kontaktgeber, der mit einem vom Antrieb bewegten Sensoradapter zusammenwirkt.

Gemäß einer anderen Darstellungsform der Erfindung weist die Grundplatte an einem Längsende einen Sensor zur Ermittlung der Anwesenheit des Türrahmens auf.

Gemäß noch einer anderen Ausführungsform der Erfindung ist der Kontaktgeber Teil der Platine bzw. Teil des Elektronikbausteins.

Gemäß einer weiteren Ausführungsform der Erfindung weist der Sensor zur Erkennung des Rahmens (geschlossene Tür) eine Kabelverbindung zum Elektronikbaustein bzw. zur Platine auf.

Gemäß einer noch anderen Ausführungsform ist der LED-Ring aus Glas, transparentem Kunststoff, optional mit integrierten Lichtwellenleitern.

Gemäß einer weiteren Ausführungsform der Erfindung ist der LED-Ring dadurch gekennzeichnet, dass der Türsensor für die Erfassung des Türzustandes ein Reed-Sensor, Hall-Sensor, Reflexions-Lichtschalter, Lichtschranke, mechanischer Taster, Drucksensor, Lichtsensor, Näherungssensor (induktiv, kapazitiv, Ultraschall), Temperatursensor, Drehwinkelsensor ist und dass der Sensor kundenseitig platziert wird (vorhandener Sensor), am Türrahmen, Scharnier.

Gemäß einer weiteren Ausführungsform der Erfindung ist der LED-Ring dadurch gekennzeichnet, dass ein Schließsensor zur Erfassung des Schließzustandes des Zylinderschlosses durch eine Gabellichtschranke, Lichtschranke, Reflexionslichtschalter, mechanischer Taster, Drucksensor, Potentiometer, Näherungssensor (induktiv, kapazitiv, Ultraschall), Drehwinkelsensor, Reed-Sensor, Hall-Sensor erfolgt, bei einer Sensorplatzierung: mit Verlängerung/Adapter außerhalb des Drehriegels oder in den Drehriegel integriert.

Gemäß einer nicht erfindungsgemäßen Alterative ist ein Lichtleiter ein Teil der Wandung der Mulde und aus einem durchscheinenden Kunststoff bestehend und derart angeordnet und geformt, dass die Wand an der gewünschten Stelle bei Betrieb der Leuchtdiode aufleuchtet.

Der Lichtleiter kann als Teil der Wandung herausnehmbar sein und durch ein Teil anderer Färbung ersetzbar sein.

Zwei derartige Teile der Wand können vorhanden sein, die durch eine Trägerplatte verbunden sind.

Die Trägerplatte kann auch eine Aufnahme für eine Knopfzelle bilden.

Gemäß einer anderen Alternative kann der Lichtleiter dadurch gekennzeichnet sein, dass eine Leuchtdiode nahe der Welle auf der Unterseite der Mulde angeordnet ist und Lichtkontakt mit Teilen der Wand der Mulde hat.

Andererseits kann der Lichtleiter auch dadurch gekennzeichnet sein, dass eine Leuchtdiode nahe der Welle angeordnet ist und Lichtkontakt mit der Wand des Handhebels hat.

### Kurze Beschreibung der Zeichnung

Die Erfindung wird nachfolgend anhand von Ausführungsbeispielen näher erläutert, die in den Zeichnungen dargestellt sind.

Es zeigt:
- Fig. 1: eine schematische Darstellung eines LED-Ringes für mechatronische Systeme;
- Fig. 2: das System der Fig. 1 in Explosionsdarstellung;
- Fig. 3: das System der Fig. 1 in einem anderen Winkel in Explosionsdarstellung;
- Fig. 4A: eine Rückansicht des Systems der Fig. 1,
- Fig. 4B: eine Seitendarstellung und
- Fig. 4C: eine Draufsicht;
- Fig. 5: eine schematische Darstellung eines Systems mit einem LED-Ring für ein mechanisches Drehriegelsystem;
- Fig. 6: eine perspektivischen Explosionsdarstellung des LED-Ringes bei einem Drehwinkel der Betrachtung bei einem ersten Winkel;
- Fig. 7: die Explosionsdarstellung des Systems der Fig. 6 in einem anderen Winkel;
- Fig. 8A: eine Draufsicht auf das montierte System der Fig. 5,
- Fig. 8B und 8C: eine Ansicht von der Seitenwand von oben des offenen Verschlusses;
- Fig. 9A: die geschlossene Verschlussstellung des Verschlusses der Fig. 5A bzw. 8C,
- Fig. 9B: eine Ansicht von oben der Fig. 9A,
- Fig. 9C: eine Ansicht von hinten der Fig. 9A;
- Fig. 10A: eine Ansicht wie in der Fig. 8A,
- Fig. 10B: eine Schnittansicht entlang der Linie B-B der Fig. 10A,
- Fig. 10C: eine Schnittansicht entlang der Linie C-C der Fig. 10A;
- Fig. 11A: eine Draufsicht auf eine nicht erfindungsgemäße Alternative eines mechatronischen Systems, das mit Lichtleitern arbeitet,
- Fig.11B: eine Seitenansicht,
- Fig. 11C: eine Stirnansicht,
- Fig. 11D bis 11F: drei Draufsichten auf unterschiedliche Betätigungshebel,
- Fig. 11G: eine Rückansicht auf den Schwenkhebel, in einer in die Mulde eingeklappter Stellung,
- Fig. 11 H: eine perspektivische Darstellung des Hebels der Fig. 11 H, in eingeklappter Stellung,
- Fig. 11 I: eine Seitenansicht des Hebels der Fig. 11 H, in ausgeklappter Stellung,
- Fig. 12 A: in perspektivischer Darstellung den herausnehmbaren Lichtleiter mit Halterung für eine Knopfzelle,
- Fig. 12B: die Rückseite der Lichtleiteranordnung,
- Fig, 13A: eine Draufsicht auf einen Schwenkhebelverschluss mit Lichtleitung in das freie Ende des Handhebels,
- Fig. 13 B: eine Rückansicht des Schwenkhebelverschlusses der Fig. 13 A mit der Position der Lichtquelle (LED).

### Beste Wege der Ausführung der Erfindung

Fig. 1 zeigt einen erfindungsgemäßen, einen LED-Ring umfassenden Lichtring 28 für ein mechatronisches Schwenkhebelsystem, wobei das Schwenkhebelsystem ein Verschlusssystem umfasst, des weiteren eine in einem Gehäuse 110 oder Mulde 10 drehbar gelagerte Betätigung, nämlich einen Schwenkgriff 12, der an einem Gelenkdorn 14 angelenkt ist, welcher Gelenkdorn 14 in der Mulde 10 drehbar gelagert ist, wobei die Lagerung auch am Lagerstück 16 erfolgen kann.

Das Lagerstück 16 ist unter Zwischenlage einer (in Fig. 4B und 9C dargestellten) dünnen Wand 42, 142, wie Türblech, mit der Mulde 10 verschraubt, wozu Schrauben 18 dienen. Eine Sechskantmutter 20 mit Klemmteil 21, eine Unterlagscheibe 22 und zur anderen Seite des Lagerstücks 16 eine Federscheibe 24 sorgen für eine stabile Lagerung des Gelenkdorns. Die Mulde 10 bildet einen Flansch 26, mit dem die Mulde 10 einen Lichtring 28 festhält, wobei der Lichtring durch LEDs 30 beleuchtet werden kann, mit einer flexiblen Folie 32 abgeordnet sind, siehe auch Fig. 3. Die Stromversorgung der Licht emittierenden Dioden erfolgt über Folienkontakte bzw. Folienleiter 34. Angesteuert werden die Lichtemittierungen durch einen Elektronikbaustein 36, der einen integrierten Kühlkörper 38 umfasst.

In der Fig. 4A sind Befestigungsschrauben 40 für das Elektronikbauteil 36 vorgesehen.

In Fig. 4B ist die dünne Wand 42 dargestellt, diese wird von dem Lagerstück 16 mit der Schraube 18 einseitig und von dem Elektronikteil 36 mittels Schrauben 40 eingeklemmt einerseits zwischen der Folie und dem Lichtring 28, andererseits der dünnen Wand.

Hinsichtlich der benötigten Energie kann diese dem Baustein 36 über eine Kabelleitung 44 zugeführt werden, welche Energie aus dem Netz oder aus einer Batterie stammen kann.

Der Schwenkgriff 12 kann mittels eines Zylinderverschlusses 46 verriegelt werden und der Schließdaumen 48 reicht bis in Elektronikbaustein 36. Die Stellung des Schließdaumens kann vom Elektronikbaustein 36 abgefühlt werden.

Fig. 5 zeigt einen LED-Ring für ein mechanisches Drehriegelsystem, das Drehriegelsystem besteht aus einem Gehäuse 110 mit einer Betätigung 112, einem Stangenantrieb mit Anschlag 113, mit einer Zunge 148 und einem Sensoradapter 152. Das Gehäuse 110 wird auf einem Türblech 142 gehalten, wobei zwischen Türblech 142 und dem Flansch 126 des Gehäuses 110 ein Lichtring 125 angeordnet ist, der eine Flexfolie mit Licht emittierenden Dioden umfasst. Eine Platine 136, die auf einer Grundplatte 138 montiert ist, ist auch mit einer Zuleitung 156 versehen. Die Grundplatte 138 trägt einen Türsensor 144 und die Platine 136 einen Sensor 144, der mit einem Sensoradapter 152 zusammen wirkt und eine Stellung der Zunge 148 ermittelt.

Dies ist gemäß Fig. 8A, 8B beispielsweise in drei verschiedenen Anordnungen dargestellt, bei der die Zunge 148 den Türrahmen 139 hintergreift und so die Tür 142 geschlossen hält.

An Tür 142 ist eine Stromversorgung 144 vorgesehen zwischen Türblatt 142 und Zunge 148.

Fig. 8A zeigt eine Draufsicht, Fig. 8B eine Seitenansicht und Fig. 8C eine Ansicht von oben auf die Ausführungsform mit Drehriegel 118, die auch in den Fig. 5, 6 und 7 dargestellt ist.

Weitere Ansichten und die Funktionsweise zeigen die Fig. 9A, 9B, 9C sowie die Schnittansichten Fig. 10B und 10 C, wobei die Schnitte gemäß Fig. 10A gelegt sind, siehe die Schnittlinien BB und CC. Der Lichtring 28, 128 umfasst einen Träger der lichtemittierenden Dioden, wobei der Lichtring aus Glas, Kunststoff, der transparent ist, und ein wie z. B. PC, PMMA, mit Diffusor einkomponiert aufweisen, und/oder eine aufgeraute Oberfläche wie z.B. eine Erodierungsstruktur besitzen kann und auch mit integrierten Lichtwellenleitern ausgestattet sein kann. Dieses Material ist einseitig angeordnet und in eine flexible Folie 132 eingebettet und mit Anschlüssen versehen, die aus dem flexiblen Material herausgeführt sind und mit einer Stromquelle verbunden werden können, derart, dass Strom durch die LEDs fließt.

Fig. 10C zeigt schematisch die flexible Folie 132 wie sie von dem Flansch 14 des Gehäuses festgehalten ist und eine stromfreie Übergangsfläche bildet. Die Leuchtdioden werden als Einzelstück oder mehrere in Reihe oder als Gruppe angeordnet sein, es kann sich um rote, gelbe oder auch um monochrome LEDs handeln, die einfarbig sind oder auch bei verschiedenen Spannungen unterschiedliche Farben abgeben können. Das Layout kann in freier Form erfolgen, oder angepasst an die Kontur des Systems sein. Die flexible Folie oder Flexfolie hat den Vorteil, dass sie leicht an unterschiedliche Konturen der Betätigung angepasst werden kann, so beispielsweise an die runde Gehäuseform der Ausführungsform, z. B. gemäß Fig. 5 bis 10 oder auch an die rechteckige Gehäuseform der Ausführungsform gemäß Fig. 1 bis Für die Leiterplatte können auch andere ähnliche Materialien Verwendung finden, z.B. CM1, CM3, FR2, FR3, FR4, FR5, FR5BT, Polyamid, Teflon (PTFE), oder Keramik. Der Elektronikbaustein 136 zur Erfassung des Türzustandes kann einen Reed-Sensor umfassen, aber auch einen Hall-Sensor, einen Reflexions-Lichtschalter, eine Lichtschranke sowie einen mechanischen Taster, Drucksensoren, Lichtsensoren, Näherungssensoren, wobei diese induktiv, kapazitiv oder mit Ultraschall arbeiten können, Temperatursensoren, Drehwinkelsensoren. Die Platzierung der Sensoren kann kundenseitig (bei einem vorhandenen Sensor) erfolgen, oder am Türrahmen, am Scharnier, für eine Mindestanzahl von einem Sensor im System und zumindest einem extern zuschaltbaren Sensor vorgesehen sein.

Zur Erfassung des Ist-Zustandes des Schlosses 146 können ebenfalls Sensoren vorgesehen sein, beispielsweise eine Gabellichtschranke, eine Lichtschranke, ein Reflexionslichtschalter, ein mechanischer Taster, ein Drucksensor, ein Potentiometer, ein Näherungssensor, wobei sie wiederum induktiv, kapazitiv, oder mit Ultraschall arbeiten können, ein Drehwinkelsensor, ein Reed-Sensor und ein Hallsensor.

Die Sensorplatzierung zur Erfassung des Schließzustandes, d. h. der Stellung des Drehriegels 148, kann mit einer Verlängerung oder einem Adapter 152 außerhalb des Drehriegels erfolgen, beispielsweise mit der Anordnung der Verlängerung gemäß der Bezugszahl 152, 154 oder auch in den Drehriegel integriert.

Zur Energieversorgung, siehe das Energiekabel 156 in Fig. 9C, 144 in Fig. 1, 4A bis 4C, kann ein Netzgerät vorgesehen sein, oder auch Batteriebetrieb, je nach den äußeren Umständen. Die Erfindung gemäß der Anordnung ist über Kabel oder Funk mit anderen Systemen vernetzungsfähig, eine Schnittstelle für externe Programmeinheiten ist möglich. Die Schaltelemente sind zweckmäßigerweise durch eine Abdeckkappe geschützt. Das erfindungsgemäße System mit einem LED-Ring kann als Drehriegelverschluss, Schwenkhebelverschluss, Kompressionsverschluss, Fallenverschluss, Schnappverschluss, Riegel (Stangenverschluss) oder als Muschelgriff ausgestaltet sein. Insofern stellen die dargestellte Ausführungsformen nur Beispiele dar, die besonders günstig sind.

Gemäß einer nicht erfindungsgemäßen Alternative ist ein Lichtleiter 258 ein Teil der Wandung der Mulde 210 und aus einem durchscheinenden Kunststoff bestehend und derart angeordnet und geformt, dass die Wand 260 an der gewünschten Stelle bei Betrieb der Leuchtdiode 262 aufleuchtet. Der Lichtleiter 258 kann als Teil der Wandung 260 herausnehmbar sein und durch ein Teil anderer Farbe ersetzbar sein.

Zwei derartige Teile 260 können vorhanden sein, die durch eine Trägerplatte 264 verbunden sind. Die Trägerplatte 264 kann auch eine Aufnahme für eine Knopfzelle 266 bilden.

Gemäß einer anderen nicht erfindungsgemäßen Weiterbildung kann der Lichtleiter dadurch gekennzeichnet sein, dass eine Leuchtdiode 262 nahe der Welle 214 auf der Unterseite der Mulde angeordnet ist und Lichtkontakt mit Teilen der Wand 268 der Mulde 210 hat. Andererseits kann der Lichtleiter dadurch gekennzeichnet sein, dass eine Leuchtdiode 262 nahe der Welle 214 angeordnet ist und Lichtkontakt mit der Wand 261 des Handhebels 214 hat.

### Gewerbliche Auswertbarkeit

Die Erfindung ist im Schaltschrankbau gewerblich auswertbar.

### Bezugszeichenliste

- 10, 110, 210: Mulde, Gehäuse
- 12, 112: Schwenkgriff, Betätigung, Stangenantrieb mit Anschlag
- 13: Stangenantrieb
- 14, 114, 214: Gelenkdorn, Betätigung, Welle
- 16, 116: Lagerstück, Sicherungsmutter
- 18: Schraube
- 20, 120: Sechskantmutter mit Klemmteil, Sperrzahnschraube
- 21: Klemmteil
- 22: Unterlegscheibe
- 24: Federscheibe
- 26, 126: Flansch
- 28, 128: Lichtring
- 30, 130: LED
- 32, 132: flexible Folie
- 34, 134: Folienleiter
- 36, 136: Elektronikbaustein, Platine
- 38, 138: Kühlkörper, Grundplatte
- 139: Türrahmen
- 40: Befestigungsschrauben
- 42, 142: dünne Wand
- 44, 144: Stromversorgung Elektronik
- 46, 146: Zylinderverschluss
- 48, 148: Schließdaumen, Zunge
- 50, 150: Stromversorgung LED
- 152: Sensoradapter
- 154: Schliess-Sensor
- 156: Kabelverbindung
- 258: Lichtleiter
- 260: Wand
- 261: Wand
- 262: Leuchtdiode
- 264: Trägerplatte
- 266: Knopfzelle
- 268: Wand

## Patentansprüche

1. Mechanisches (110) oder mechatronisches (10) Verschlusssystem, umfassend eine in einem Gehäuse (110) oder Mulde (10) drehbar gelagerte Betätigung (112, 12), wie Steckschlüsselaufnahme (146) oder Schwenkgriff (12), und eine mit dem Gehäuse oder mit der Mulde unter Zwischenlage einer dünnen Wand, wie Türblech eines Blechschranks oder Blechgehäuses, aufschraubbare Sicherungsmutter (116) oder ein Lagerstück (16), **gekennzeichnet durch** einen Flansch (126, 26) des Gehäuses (110) oder der Mulde (10) umschließenden Lichtring (128, 28) und mit einer zwischen Lichtring (128, 28) und dünner Wand (142, 42) angeordneten Flexfolie (132, 32), die Licht emittierende Dioden (LEDs) (130, 30) trägt und deren Licht weiterleitet.

2. Mechanisches oder mechatronisches Verschlusssystem nach Anspruch 1, **dadurch gekennzeichnet, dass** unter Zwischenlage von Flexfolie (132, 32) und LEDs (30, 130) ein Elektronikbaustein (36) oder eine Grundplatte (138) mit Platine an der Mulde (10) bzw. am Gehäuse (110) angeschraubt ist.

3. Mechanisches oder mechatronisches Verschlusssystem nach Anspruch 2, **dadurch gekennzeichnet, dass** der Elektronikbaustein (36) einen integrierten Kühlkörper (38) aufweist.

4. Mechanisches oder mechatronisches Verschlusssystem nach Anspruch 2 oder 3, **dadurch gekennzeichnet, dass** die Grundplatte (138) einen Kontaktgeber (154) trägt, der mit einem vom Antrieb des Riegels (148) bewegten Sensoradapter (152) zusammenwirkt.

5. Mechanisches oder mechatronisches Verschlusssystem nach Anspruch 2 oder 3, **dadurch gekennzeichnet, dass** die Grundplatte (138) an einem Längsende einen Sensor (144) zur Ermittlung der Anwesenheit des Türrahmens (139) aufweist, was angelehnte oder geschlossene Tür (42, 142) bedeutet.

6. Mechanisches oder mechatronisches Verschlusssystem nach Anspruch 4 **dadurch gekennzeichnet, dass** der Kontaktgeber (154) Teil der Platine bzw. Teil des Elektronikbausteins ist.

7. Mechanisches oder mechatronisches Verschlusssystem nach einem der Ansprüche 1 bis 6, **dadurch gekennzeichnet, dass** der Licht-Ring (28, 128) aus Glas, transparentem Kunststoff, optional mit integrierten Lichtwellenleitern besteht.

8. Mechanisches oder mechatronisches Verschlusssystem nach einem der Ansprüche 5 bis 7, **dadurch gekennzeichnet, dass** der Türsensor (139) für die Erfassung des Türzustandes ein Reed-Sensor, Hall-Sensor, Reflexions-Lichtschalter, Lichtschranke, mechanischer Taster, Drucksensor, Lichtsensor, Näherungssensor (induktiv, kapazitiv, Ultraschall), Temperatursensor, Drehwinkelsensor ist und dass der Sensor kundenseitig platziert wird (vorhandener Sensor), am Türrahmen, Scharnier.

9. Mechanisches oder mechatronisches Verschlusssystem nach einem der Ansprüche 1 bis 8, **dadurch gekennzeichnet, dass** ein Schliesssensor (154) zur Erfassung des Schließzustandes durch eine Gabellichtschranke, Lichtschranke, Reflexionslichtschalter, mechanischen Taster, Drucksensor, Potentiometer, Näherungssensor (induktiv, kapazitiv, Ultraschall), Drehwinkelsensor, Reed-Sensor, Hall-Sensor erfolgt, bei einer Sensorplatzierung: mit Verlängerung/Adapter außerhalb des Drehriegels oder in den Drehriegel integriert.

10. Mechanisches oder mechatronisches Verschlusssystem nach Anspruch 1, **dadurch gekennzeichnet, dass** ein Teil der Wandung der Mulde aus einem durchscheinenden Kunststoff besteht und derart angeordnet und geformt ist, dass die Wand an der gewünschten Stelle bei Betrieb der Leuchtdiode aufleuchtet.

11. Mechanisches oder mechatronisches Verschlusssystem nach Anspruch 10, **dadurch gekennzeichnet, dass** der Teil der Wandung herausnehmbar ist und durch ein Teil anderer Färbung ersetzbar ist.

12. Mechanisches oder mechatronisches Verschlusssystem nach Anspruch 11, **dadurch gekennzeichnet, dass** zwei derartige Teile der Wand vorhanden sind, die durch eine Trägerplatte verbunden sind.

13. Mechanisches oder mechatronisches Verschlusssystem nach Anspruch 12, **dadurch gekennzeichnet, dass** die Trägerplatte auch eine Aufnahme für eine Knopfzelle bildet.

14. Mechanisches oder mechatronisches Verschlusssystem nach Anspruch 1, **dadurch gekennzeichnet, dass** eine Leuchtdiode nahe der Welle auf der Unterseite der Mulde angeordnet ist und Lichtkontakt mit Teilen der Wand der Mulde hat.

15. Mechanisches oder mechatronisches Verschlusssystem
nach Anspruch 1, **dadurch gekennzeichnet, dass** eine Leuchtdiode nahe der Welle angeordnet ist und Lichtkontakt mit der Wand des Handhebels hat.

## Claims

1. Mechanical (110) or mechatronic (10) closure system comprising
an actuating means (112, 12), such as socket key receptacle (146) or swivel handle (12), being pivoted in a housing (110) or tray (10) and
a locking nut (116) or bearing piece (16) being screwable on with the housing (110) or with the tray (10) with intermediate positioning of a thin wall (142,42) such as door panel of a metal cabinet or a sheet metal housing,
**characterized by**
a light ring (128, 28) surrounding flange (126, 26) of the housing (110) or of the tray (10) and with a flexible foil (132, 32) arranged between light ring (128, 28) and thin wall (142,42), the flexible foil (132, 32) carrying light emitting diodes (LEDs) (130, 30) and transmitting the light thereof.

2. Mechanical or mechatronic closure system according to claim 1,
**characterized in that** an electronics module (36) or a base plate (138) with a circuit board is screwable onto the tray (10) or the housing (110), respectively, with intermediate positioning of flexible foil (132, 32) and LEDs (130, 30).

3. Mechanical or mechatronic closure system according to claim 2,
**characterized in that** the electronics module (36) comprises an integrated cooling element (38).

4. Mechanical or mechatronic closure system according to claim 2 or 3,
**characterized in that** the base plate (138) supports a contactor (154) that cooperates with a sensor adaptor (152) configured to be moved by a movement of the latch (148).

5. Mechanical or mechatronic closure system according to claim 2 or 3,
**characterized in that** the base plate (138) comprises at one longitudinal end a sensor (144) for determining the presence of the door frame (139) which indicates open or closed door (42, 142).

6. Mechanical or mechatronic closure system according to claim 4,
**characterized in that** the contactor (154) is part of the circuit board or part of the electronics module, respectively.

7. Mechanical or mechatronic closure system according to one of the claims 1 to 6, **characterized in that** the light ring (28, 128) is made of glass or transparent plastic, optionally with integrated optical waveguides.

8. Mechanical or mechatronic closure system according to one of the claims 5 to 7, **characterized in that** the door sensor (139) for indicating the status of the door comprises a reed sensor, Hall sensor, reflection-type photo-switch, light barrier, mechanical feeler, pressure sensor, light sensor, proximity sensor (inductive, capacitive, ultrasonic), temperature sensor, or rotational angle sensor and that the door sensor is placed by the customer (present sensor) on the door frame, hinge.

9. Mechanical or mechatronic closure system according to one of the claims 1 to 8, **characterized in that** a closing sensor (154) for indicating the closing state results by a fork light barrier, light barrier, reflection-type photo-switch, mechanical feeler, pressure sensor, potentiometer, proximity sensor (inductive, capacitive, ultrasonic), rotational angle sensor, reed sensor, or Hall sensor, with a sensor positioning: with extension/adapter outside of the swivel handle or integrated into the swivel handle.

10. Mechanical or mechatronic closure system according to claim 1,
**characterized in that** a part of the wall of the tray consists of a translucent plastic and is arranged and shaped in such a way that the tray wall lights up at the desired location during operation of the light emitting diode.

11. Mechanical or mechatronic closure system according to claim 10,
**characterized in that** the part of the wall is removable and replaceable by a part of a different color.

12. Mechanical or mechatronic closure system according to claim 11,
**characterized in that** two such parts of the wall are present which are connected by a carrier plate.

13. Mechanical or mechatronic closure system according to claim 12,
**characterized in that** the carrier plate also forms a receptacle for a button cell battery.

14. A mechanical or mechatronic closure system according to claim 1,
**characterized in that** a light emitting diode is arranged in a vicinity of the shaft at the bottom side of tray and has light contact with parts of the wall of the tray.

15. Mechanical or mechatronic closure system according to claim 1,
**characterized in that** a light emitting diode is arranged in a vicinity of the shaft and has light contact with a wall of the hand lever.

## Revendications

1. Système de fermeture mécanique (110) ou mécatronique (10), comprenant un actionnement (112, 12), tel un logement de clé à douille (146) ou une poignée pivotante (12), monté de façon rotative dans un boîtier (110) ou un évidement (10), et un écrou de blocage (116) ou une pièce de support (16) qui peut être vissé(e) avec le boîtier ou avec l'évidement en interposant une paroi mince, telle que la tôle d'une porte d'une armoire en tôle ou d'un boîtier en tôle, **caractérisé par** un anneau lumineux (128, 28) entourant une bride (126, 26) du boîtier (110) ou de l'évidement (10) et avec un film flexible (132, 32) disposé entre l'anneau lumineux (128, 28) et la paroi mince (142, 42), ledit film portant des diodes électroluminescentes (DEL) (130, 30) et transmettant leur lumière.

2. Système de fermeture mécanique ou mécatronique selon la revendication 1, **caractérisé en ce que**, avec l'interposition du film flexible (132, 32) et des DEL (30, 130), un composant électronique (36) ou une plaque de base (138) avec platine est vissé(e) sur l'évidement (10) ou sur le boîtier (110).

3. Système de fermeture mécanique ou mécatronique selon la revendication 2, **caractérisé en ce que** le composant électronique (36) présente un corps réfrigérant intégré (38).

4. Système de fermeture mécanique ou mécatronique selon la revendication 2 ou 3, **caractérisé en ce que** la plaque de base (138) porte un contacteur (154), ledit contacteur interagissant avec un adaptateur de capteur (152) déplacé par l'entraînement du loquet (148).

5. Système de fermeture mécanique ou mécatronique selon la revendication 2 ou 3, **caractérisé en ce que** la plaque de base (138) présente, sur une extrémité longitudinale, un capteur (144) pour déterminer la présence du cadre de porte (139), c'est-à-dire une porte entrouverte ou fermée (42, 142).

6. Système de fermeture mécanique ou mécatronique selon la revendication 4, **caractérisé en ce que** le contacteur (154) fait partie de la platine ou fait partie du composant électronique.

7. Système de fermeture mécanique ou mécatronique selon l'une des revendications 1 à 6, **caractérisé en ce que** l'anneau lumineux (28, 128) est en verre, en matière synthétique transparente, de façon optionnelle avec des guides d'ondes lumineuses intégrés.

8. Système de fermeture mécanique ou mécatronique selon l'une des revendications 5 à 7, **caractérisé en ce que** le capteur de porte (139) pour déterminer l'état de la porte est un capteur Reed, un capteur à effet Hall, un interrupteur sensible à de la lumière réfléchie, une barrière photoélectrique, un palpeur mécanique, un capteur de pression, un capteur de lumière, un capteur de proximité (inductif, capacitif, à ultrason), un capteur de température, un capteur d'angle de rotation et **en ce que** le capteur est placé côté client (capteur existant), sur le cadre de porte, la charnière.

9. Système de fermeture mécanique ou mécatronique selon l'une des revendications 1 à 8, **caractérisé en ce qu'**un capteur de verrouillage (154) pour déterminer l'état de fermeture a lieu par une barrière photoélectrique à fourche, une barrière photoélectrique, un interrupteur sensible à de la lumière réfléchie, un palpeur mécanique, un capteur de pression, un potentiomètre, un capteur de proximité (inductif, capacitif, à ultrason), un capteur d'angle de rotation, un capteur Reed, un capteur à effet Hall, lors d'un placement de capteur : avec rallonge/adaptateur à l'extérieur du loquet ou intégré(e) dans le loquet.

10. Système de fermeture mécanique ou mécatronique selon la revendication 1, **caractérisé en ce qu'**une partie de la paroi de l'évidement est en matière synthétique transparente et est agencée et formée de telle sorte que la paroi s'illumine à l'endroit voulu lors du fonctionnement de la diode électroluminescente.

11. Système de fermeture mécanique ou mécatronique selon la revendication 10, **caractérisé en ce que** la partie de la paroi est amovible et peut être remplacée par une partie ayant une autre coloration.

12. Système de fermeture mécanique ou mécatronique selon la revendication 11, **caractérisé en ce que** deux telles parties de la paroi reliées par une plaque de support sont disponibles.

13. Système de fermeture mécanique ou mécatronique selon la revendication 12, **caractérisé en ce que** la plaque de support forme également un logement pour une pile-bouton.

14. Système de fermeture mécanique ou mécatronique selon la revendication 1, **caractérisé en ce qu'**une diode électroluminescente est agencée à proximité de l'arbre sur la face inférieure de l'évidement et est en contact lumineux avec des parties de la paroi de l'évidement.

15. Système de fermeture mécanique ou mécatronique selon la revendication 1, **caractérisé en ce qu'**une diode électroluminescente est agencée à proximité de l'arbre et est en contact lumineux avec la paroi du levier manuel.
